# EUROPÄISCHE PATENTANMELDUNG

(11) **EP 3 245 912 A1**
(43) Veröffentlichungstag der Anmeldung: **22.11.2017**
(21) Anmeldenummer: 16170312.9
(22) Anmeldetag: 19.05.2016
(51) Int. Cl.: A47G 29/20

(54) **PAKETEMPFANGSBOX**

(71) Anmelder: Österreichische Post AG, 1030 Wien (AT)
(72) Erfinder: HOFREITER, Armin, 1030 Wien (AT)
(74) Vertreter: Sonn & Partner Patentanwälte

(57) **Zusammenfassung**

Paketempfangsbox (5) zur Anordnung an einem Türblatt (2), mit einem vier Seitenwände (7) und einen Boden (11) aufweisenden Grundkörper (6), welcher einen Aufnahmeraum (15) für ein Paket (14) aufweist, mit einem Deckel (12) zum Verschließen des Aufnahmeraumes (15) des Grundkörpers (6), mit einem Sicherungselement (16), insbesondere einem Sicherungsband, zum Anordnen zwischen dem Türblatt (2) und einer das Türblatt (2) aufnehmenden Türzarge (3) und mit einer Halteeinrichtung (17) zur Sicherung des Sicherungselementes (16) an dem Grundkörper (6), wobei der Grundkörper (6) eine in den Aufnahmeraum (15) führende Durchtrittsöffnung (18) zum Durchtritt des Sicherungselementes (16) aufweist, wobei die Halteeinrichtung (17) an der Innenseite einer Seitenwand (7) des Grundkörpers (6) angebracht ist.

## Beschreibung

Die Erfindung betrifft eine Paketempfangsbox zur Anordnung an einem Türblatt, mit einem vier Seitenwände und einen Boden aufweisenden Grundkörper, welcher einen Aufnahmeraum für ein Paket aufweist, mit einem Deckel zum Verschließen des Aufnahmeraumes des Grundkörpers, mit einem Sicherungselement, insbesondere einem Sicherungsband, zum Anordnen zwischen dem Türblatt und einer das Türblatt aufnehmenden Türzarge und mit einer Halteeinrichtung zur Sicherung des Sicherungselementes an dem Grundkörper.

Weiters betrifft die Erfindung einen Eingangsbereich mit einem Türblatt, einer das Türblatt aufnehmenden Türzarge und einer Paketempfangsbox.

Paketempfangsboxen finden zunehmend Verwendung, um Pakete und andere Waren in Abwesenheit des Empfängers ausliefern zu können. Üblich sind einerseits ständig verfügbare Warendepots, die beispielsweise in dem allgemeinen Eingangsbereich eines Gebäudes installiert werden können. Dies erfordert jedoch vielfach die Zustimmung der Hausgemeinschaft. Darüber hinaus sind die Kosten für die Installation solcher Warendepots vergleichsweise hoch.

Aus den genannten Gründen wurden im Stand der Technik Paketempfangsboxen vorgeschlagen, welche im erwarteten Lieferzeitraum an einer Tür befestigt werden können. Nach Auslieferung des Pakets können diese Paketempfangsboxen vom Eingangsbereich entfernt werden.

Ein mobiles Warendepot der eingangs angeführten Art ist aus der DE 2013 001 359 U1 bekannt. Das bekannte Warendepot besteht aus drei Kistenelementen und zwei Bändern als Sicherungssystem. Zum einen ist ein Verschlussband vorgesehen, das am Boden der Kiste befestigt ist und nach oben durch den Deckel der Kiste geführt ist. Zum anderen ist ein separates Sicherungsband vorgesehen, welches am Ende einen Sicherungsstift zur Anordnung an der Innenseite der Wohnungstür aufweist. Das Verschlussband weist mehrere Schlitze auf, durch welche das Sicherungsband durchgeführt werden kann. Weiters ist an der Außenseite der Kiste eine Rückzugssicherung vorgesehen, durch die das Sicherungsband gezogen wird. Die Rückzugssicherung weist ein Schloss auf, dessen Schlüssel lediglich der Zusteller besitzt, um das Warendepot zwecks Befüllung oder Entnahme zu öffnen.

Nachteilig an dem Stand der Technik ist insbesondere, dass das Sicherungsband an der Außenseite des mobilen Warendepots freiliegt. Dies ist bei dem Stand der Technik zwingend erforderlich, um dem Zusteller den Zugang zu dem Schloss an der Rückzugssicherung zu ermöglichen. Das Sicherungsband ist jedoch anfällig für Manipulationsversuche durch unbefugte Personen. Deshalb weist das bekannte Warendepot nur einen geringen Diebstahlschutz auf. Allenfalls könnten das Sicherungsband und das Verschlussband mit erheblichem Aufwand gegen ein Zerschneiden gesichert werden.

Demzufolge besteht die Aufgabe der vorliegenden Erfindung darin, die Nachteile des Standes der Technik zu beheben bzw. zu lindern. Die Erfindung setzt sich daher insbesondere zum Ziel, eine Paketempfangsbox der eingangs angeführten Art zu schaffen, bei welcher mit konstruktiv einfachen Mitteln ein verbesserter Diebstahlschutz erzielt wird.

Diese Aufgabe wird durch eine Paketempfangsbox mit den Merkmalen von Anspruch 1 und einen Eingangsbereich mit den Merkmalen von Anspruch 15 gelöst. Bevorzugte Ausführungsformen sind in den abhängigen Ansprüchen angegeben.

Erfindungsgemäß weist der Grundkörper eine in den Aufnahmeraum führende Durchtrittsöffnung zum Durchtritt des Sicherungselementes auf, wobei die Halteeinrichtung an der Innenseite einer Seitenwand des Grundkörpers angebracht ist.

Demnach ist die Halteeinrichtung für das Sicherungselement innenseitig an einer Seitenwand des Grundkörpers angeordnet, so dass die Halteeinrichtung im geschlossenen Zustand des Deckels gegen Manipulationen durch unbefugte Personen geschützt ist. Das Sicherungselement kann über die Durchtrittsöffnung von außen in den Aufnahmeraum des Grundkörpers geführt werden, wobei das freie Ende des Sicherungselementes mit der Halteeinrichtung gesichert werden kann. Die Durchtrittsöffnung ist vorzugsweise an einer Seitenwand, insbesondere an der Seitenwand mit der Halteeinrichtung, ausgebildet. Somit kann sich das Sicherungselement außerhalb des Grundkörpers von der Durchtrittsöffnung der Paketempfangsbox durch den Spalt zwischen Tür und Türzarge erstrecken. Das der Halteeinrichtung gegenüberliegende Ende des Sicherungselementes kann an der Innenseite der Tür festgelegt werden. Im Gebrauchszustand kann der außerhalb des Grundkörpers verlaufende Abschnitt des Sicherungselementes zwischen dem Grundkörper und dem Türblatt bzw. der Türzarge verlaufen, wodurch Diebstahlsversuche zumindest wesentlich erschwert werden. Vorteilhafterweise muss das Sicherungselement daher nicht unbedingt schnittsicher ausgeführt sein. Die Halteeinrichtung ist bevorzugt als Rückzugssicherung ausgebildet, welche in einer Aktivstellung das Sicherungselement gegen ein Herausziehen aus dem Grundkörper sichert, jedoch ein Einziehen des Sicherungselementes in den Grundkörper hinein ermöglicht. Dadurch kann die Paketempfangsbox an der Tür bzw. an der Türzarge angelegt und in dieser Position festgelegt werden. Vorzugsweise ist eine von der der Sicherungseinrichtung baulich getrennte Halteeinrichtung vorgesehen, mit welcher der Deckel in einer den Aufnahmeraum verschließenden Schließstellung verriegelbar ist.

Um die Paketempfangsbox an dem Türblatt und an der Türzarge festzulegen, ist es günstig, wenn die Halteeinrichtung ein Klemmschloss mit einem Schlosskörper und einer schwenkbar an dem Schlosskörper gelagerten Klemmbacke aufweist. Bei dieser Ausführung kann das freie Ende des Sicherungselements in die eine Richtung durch das Klemmschloss gezogen werden, so dass die Paketempfangsbox an dem Türblatt bzw. an der Türzarge festgelegt wird. Demgegenüber ist das Sicherungselement gegen ein Herausziehen aus dem Klemmschloss in die andere Richtung gesichert. Im geschlossenen Zustand des Deckels ist die Halteeinrichtung mit dem daran festgelegten Sicherungselement gegen einen Zugriff von unbefugten Personen geschützt. Wenn das Sicherungselement an dem Klemmschloss festgezurrt ist, liegt die Paketempfangsbox derart an dem Tür bzw. an dem Türzarge an, dass der außerhalb der Paketempfangsbox verlaufende Abschnitt zwischen der Paketempfangsbox, dem Türblatt und/oder der Türzarge verborgen ist. Dadurch kann zuverlässig verhindert werden, dass unbefugte Personen das Sicherungselement durchtrennen, um die Paketempfangsbox von dem Eingangsbereich entfernen.

Bei dieser Ausführung ist es günstig, wenn als Sicherungselement ein Sicherungsband vorgesehen ist, welches zwischen dem Schlosskörper und der Klemmbacke durchgefädelt werden kann. Bevorzugt weist das Klemmschloss ein Federelement auf, welches die Klemmbacke in Richtung einer das Sicherungsband festklemmenden Klemmstellung drückt. Die Klemmbacke ist derart verschwenkbar an dem Schlosskörper gelagert, dass das Durchziehen des Sicherungsbandes in die eine Richtung ermöglicht und in die andere Richtung gesperrt wird.

Gemäß einer besonders bevorzugten Ausführung sind die einen zwei Seitenwände des Grundkörpers als Längsseiten und die anderen zwei Seitenwände als Schmalseiten des Grundkörpers ausgebildet, wobei die Halteeinrichtung an der Innenseite einer der Schmalseiten des Grundkörpers angebracht ist. Diese Ausführung bringt insbesondere den Vorteil mit sich, dass die Tiefe des Aufnahmeraums für die Pakete durch die Anbringung der Halteeinrichtung nicht gemindert wird. Die Tiefe des Aufnahmeraums kann von vorneherein dadurch beschränkt sein, dass die Paketempfangsbox nur ein vorgegebenes Maß über die Türzarge vorstehen kann bzw. darf. Deshalb ist die Tiefe der Paketempfangsbox dahingehend kritisch, welche Pakete mit der Paketempfangsbox ausgeliefert werden können. Durch die Anbringung der Halteeinrichtung an einer Schmalseite des Grundkörpers kann das lichte Maß des Aufnahmeraums in Tiefenrichtung maximiert werden.

Um die Paketempfangsbox für die Anbringung an Linkstüren und Rechtstüren auszugestalten, ist es günstig, wenn je eine Halteeinrichtung und eine Durchtrittsöffnung an gegenüberliegenden Seitenwänden des Grundkörpers, vorzugsweise an den Schmalseiten des Grundkörpers, vorgesehen sind, wobei die Halteeinrichtungen und die Durchtrittsöffnungen vorzugsweise im Wesentlichen auf derselben Höhe an den gegenüberliegenden Seitenwänden angeordnet sind.

Wenn die Halteeinrichtung in Einführrichtung des Sicherungselementes gesehen unmittelbar hinter der Durchtrittsöffnung des Grundkörpers angeordnet ist, kann das Festlegen des Sicherungselementes an der Halteeinrichtung erleichtert werden. Darüber hinaus kann auf eine Umlenkung des Sicherungselementes im Aufnahmeraum des Grundkörpers verzichtet werden. Dadurch wird der Stauraum maximiert. Zudem wird eine besonders einfache Ausführung geschaffen.

Um die Paketempfangsbox gegen ein unberechtigtes Entfernen von dem Türblatt zu sichern, ist es günstig, wenn das Sicherungselement einen Stopper zur Anordnung an einer von der Paketempfangsbox abgewandten Innenseite des Türblatts aufweist, wobei das Sicherungselement vorzugsweise zudem einen Klebestreifen zur Befestigung an dem Türblatt oder an der Türzarge aufweist. Im Gebrauchszustand der Paketempfangsbox an dem Türblatt bewirkt der Stopper, dass das Sicherungselement gegen ein Herausziehen aus dem Spalt zwischen Tür und Türzarge gesichert ist. Zu diesem Zweck weist der Stopper eine größere Breite als das Sicherungselement auf.

Die Anbringung des Sicherungselementes an der Halteeinrichtung kann besonders komfortabel gestaltet werden, wenn die Halteeinrichtung in der oberen Hälfte, insbesondere im obersten Drittel, vorzugsweise im obersten Fünftel der Seitenwand des Grundkörpers angebracht ist. Diese Ausführung kann insbesondere dann vorgesehen werden, wenn das Sicherungselement einen Klebestreifen zur Befestigung an der Innenseite des Türblatts bzw. an der Innenseite der Türzarge aufweist.

Für die Zwecke dieser Offenbarung beziehen sich die Orts- und Richtungsangaben, wie "oben", "unten", "nach oben", "nach unten", "Höhe", etc. auf den Gebrauchszustand der Paketempfangsbox, wobei der Boden des Grundkörpers auf dem Untergrund aufgestellt ist.

Um die unberechtigte Entnahme von Paketen aus dem Aufnahmeraum der Paketempfangsbox zu verhindern, ist bevorzugt eine Verriegelungsvorrichtung zur Verriegelung des Deckels am Grundkörper vorgesehen, wobei die Verriegelungsvorrichtung ein Riegelelement an der Innenseite des Deckels und eine Riegelaufnahme an der Innenseite einer Seitenwand des Grundkörpers aufweist. Das Riegelelement kann formschlüssig mit der Riegelaufnahme verbunden werden, um den Deckel in der Schließstellung zu halten. Vorzugsweise ist eine elektronische Verriegelungsvorrichtung vorgesehen.

In einer bevorzugten Ausführung ist der Deckel über ein Scharnier schwenkbar an einer Seitenwand des Grundkörpers gelagert.

Zum Schutz der Paketempfangsbox gegen Aufbruchversuche ist es weiters günstig, wenn die Riegelaufnahme eine sich im Wesentlichen über die gesamte Breite der Seitenwand des Grundkörpers erstreckende Versteifungsleiste mit einer Aufnahmeöffnung für das Riegelelement aufweist.

Um die Entnahme von Paketen aus der Paketempfangsbox zu erleichtern, ist es von Vorteil, wenn eine Hebeeinrichtung zum Anheben eines in dem Aufnahmeraum angeordneten Paketes vorgesehen ist.

In einer bevorzugten Ausführung weist die Hebeeinrichtung ein Zugelement, insbesondere ein Zugband auf, welches einen am Grundkörper befestigten Befestigungsabschnitt, einen am Boden des Grundkörpers anordenbaren Hebeabschnitt und einen Zugabschnitt zur Aufbringung einer Zugkraft auf das Zugelement aufweist.

Das Herausheben des Paketes aus der Paketempfangsbox kann weiters erleichtert werden, indem an einer Seitenwand des Grundkörpers eine Halterung für den Befestigungsabschnitt des Zugelements und an einer gegenüberliegenden Seitenwand des Grundkörpers ein Ösenelement zum Durchziehen des Zugabschnitts des Zugelements vorgesehen ist.

Um die Zugänglichkeit des Zugelements zu gewährleisten, ist es günstig, wenn der Zugabschnitt des Zugelements am freien Ende eine Durchrutschsicherung, insbesondere in Form einer Verbreiterung, aufweist.

In einer bevorzugten Ausführungsform weist der Grundkörper zumindest eine von einer Seitenwand des Grundkörpers nach innen abstehende Griffmulde auf, wobei bevorzugt das Ösenelement der Hebeeinrichtung an einer Oberseite der Griffmulde angeordnet ist. Dadurch kann der Stauraum im Inneren der Paketempfangsbox maximiert werden.

Zudem kann das Sicherungselement, insbesondere an einem zur Verbindung mit der Halteeinrichtung vorgesehenen Halteabschnitt eine Verstärkung, vorzugsweise aus Kunststoff, aufweisen.

Die Erfindung wird nachstehend anhand eines bevorzugten Ausführungsbeispiels, auf das sie jedoch nicht beschränkt sein soll, weiter erläutert. In der Zeichnung zeigt:
Fig. 1 eine Ansicht eines Eingangsbereichs in einem Gebäudeinneren mit einer Tür und einer daran angeordneten Paketempfangsbox gemäß einer erfindungsgemäßen Ausführungsvariante;
Fig. 2 eine Detailansicht des Eingangsbereichs gemäß Fig. 1, wobei ein Deckel der Paketempfangsbox im geöffneten Zustand dargestellt ist, so dass eine im Innenraum der Paketempfangsbox angeordnete Halteeinrichtung für das eine Ende eines Sicherungsbandes ersichtlich ist, dessen anderes Ende mit Hilfe eines Stoppers an der Innenseite dem Türblatt gehalten ist;
Fig. 3 eine Schnittansicht des Eingangsbereichs gemäß Fig. 1, 2 beim Festzurren des Sicherungsbandes, wobei die hintere Längsseite der Paketempfangsbox an dem Türblatt und eine der Schmalseiten der Paketempfangsbox an der Türzarge angelegt wird;
Fig. 4 eine Ansicht der Paketempfangsbox gemäß Fig. 1 bis 3;
Fig. 5 eine Ansicht des Deckels der Paketempfangsbox mit Blick auf die Oberseite des Deckels, an der ein Betätigungselement für eine Verriegelungsvorrichtung angeordnet ist;
Fig. 6 eine Ansicht des Sicherungsbandes, das einerseits einen Stopper gegen ein Durchrutschen durch den Spalt zwischen Tür und Türzarge und andererseits einen Klebestreifen zum Ankleben des Sicherungsbandes an dem Türblatt oder an der Türzarge aufweist;
Fig. 7 eine Ansicht der Paketempfangsbox gemäß einer weiteren erfindungsgemäßen Ausführungsform, wobei eine Hebeeinrichtung zum Herausheben eines in der Paketempfangsbox angeordneten Paketes (in Fig. 7 nicht dargestellt) vorgesehen ist;
Fig. 8 eine Ansicht der Paketempfangsbox gemäß Fig. 7 samt Paket vor dessen Herausnahme; und
Fig. 9 eine Ansicht der Paketempfangsbox gemäß Fig. 7, 8 bei der Herausnahme des Pakets unter Verwendung der Hebeeinrichtung.

Fig. 1 zeigt einen an sich gewöhnlichen Eingangsbereich 1 in einem Gebäude mit einer Tür, welche ein Türblatt 2 und eine Türzarge 3 aufweist. Das Türblatt 2 ist in herkömmlicher Weise beweglich an der Türzarge 3 befestigt. Am Türblatt 2 ist ein Türgriff 4 vorgesehen. Darüber hinaus ist eine mobile (d.h. nur temporär aufstellbare) Paketempfangsbox 5 vorgesehen, um ein Paket 14 (vgl Fig. 8, 9) in Abwesenheit des Empfängers hinterlegen zu können. Selbstverständlich kann die Paketempfangsbox 5 auch zum Empfang von Briefen und zur Anlieferung von Lebensmitteln oder anderen Waren genutzt werden. Darüber hinaus ist auch vorstellbar, die Paketempfangsbox 5 für den Versand von Paketen oder Briefen heranzuziehen.

Die Paketempfangsbox 5 weist einen Grundkörper 6 mit vier Seitenwänden 7 auf, welche zwei Schmalseiten 8 und zwei Längsseiten 9 des Grundkörpers 6 ausbilden. Demnach ist der Grundköper 6 im Wesentlichen quaderförmig. In der gezeigten Ausführung sind die zwei Schmalseiten 8 und die zwei Längsseiten 9 jeweils parallel zueinander angeordnet. Die Schmalseiten 8 verlaufen rechtwinkelig zu den Längsseiten 9 des Grundkörpers 6. Die Schmal- 8 und Längsseiten 9 des Grundkörpers 6 sind jeweils plattenförmig ausgebildet. In der gezeigten Ausführung sind bogenförmig gekrümmte Übergangsbereiche 10 zwischen den Schmalseiten 8 und den Längsseiten 9 vorgesehen. Die Paketempfangsbox 5 weist zudem einen Boden 11 (vgl. Fig. 7) und einen Deckel 12 auf. Der Boden 11 kann Belüftungsöffnungen aufweisen. Der Deckel 12 ist über ein Scharnier 13 (vgl. Fig. 2) an einer der Längsseiten 9 des Grundkörpers 6 verschwenkbar gelagert. Der Grundkörper 6 der Paketempfangsbox 5 schließt einen Aufnahmeraum 15 ein, in welchem das Paket 14 aufgenommen werden kann. Der Aufnahmeraum 15 kann mit Hilfe des Deckels 12 vollständig verschlossen werden, so dass ein Zugang zu dem Aufnahmeraum 15 nur bei (teilweise) geöffnetem Deckel 12 möglich ist.

Die Paketempfangsbox 5 weist zudem ein Sicherungselement 16 auf, welches in der gezeigten Ausführung durch ein im Wesentlichen zugfestes, jedoch verformbares Sicherungsband gebildet ist. Das eine Ende des Sicherungselements 16 kann an einer Halteeinrichtung 17 festgezurrt werden, welche an der Innenseite einer Seitenwand 7 des Grundkörpers 6 montiert ist. Zu diesem Zweck weist der Grundkörper 6 eine von der Außenseite zur Innenseite führende Durchtrittsöffnung 18 (vgl. Fig. 4) auf, durch welche das eine Ende des Sicherungselementes 16 durchgeführt wird. Die Halteeinrichtung 17 zum Festzurren des Sicherungselementes 16 ist in Einführrichtung des Sicherungselementes 16 gesehen unmittelbar hinter der Durchtrittsöffnung 18 des Grundkörpers 6 der Paketempfangsbox 5 angeordnet.

Darüber hinaus weist das Sicherungselement 16 einen Stopper 19 zur Anordnung an einer von der Paketempfangsbox 5 abgewandten Innenseite des Türblatts 2 auf (vgl. Fig. 3). Der Stopper 19 weist eine größere Breite als das Sicherungselement 16 auf, so dass das Sicherungselement 16 im Gebrauchszustand der Paketempfangsbox 5 gegen ein Herausziehen durch den Spalt zwischen Türblatt 2 und Türzarge 3 gesichert wird. Zudem weist das Sicherungselement 16 am anderen Ende (gegenüberliegend des mit der Halteeinrichtung 17 verbundenen Endes) einen Klebestreifen 20 zur Befestigung an dem Türblatt 2 auf. Dadurch kann das Sicherungselement 16 in der gewünschten Höhenposition am Türblatt 2 fixiert werden.

Wie insbesondere aus Fig. 3 ersichtlich, ist die Halteeinrichtung 17 an der Innenseite einer der Schmalseiten 8 des Grundkörpers 6 angebracht. in der gezeigten Ausführung sind zwei Halteeinrichtungen 17 und zwei Durchtrittsöffnungen 18 an gegenüberliegenden Schmalseiten 8 des Grundkörpers 6 angeordnet. Die Halteeinrichtungen 17 und die Durchtrittsöffnungen 18 sind im Wesentlichen auf derselben Höhe an den gegenüberliegenden Schmalseiten 8 des Grundkörpers 6 angeordnet. Die Höhe bezieht sich hierbei auf die Erstreckung der Schmalseiten 8 des Grundkörpers 6 senkrecht zur Hauptebene des Bodens 11. In der gezeigten Ausführung befinden sich die Halteeinrichtungen 17 im obersten Fünftel der Schmalseiten 8 des Grundkörpers 6 (bezogen auf die Höhenrichtung, d.h. auf die Richtung senkrecht zum Boden 11 des Grundkörpers 6).

Wie insbesondere aus Fig. 4 ersichtlich, weist die Halteeinrichtung 17 in der gezeigten Ausführung ein Klemmschloss 21 mit einem Schlosskörper 22 und einer Klemmbacke 23 auf. Die Klemmbacke 23 ist um eine Schwenkachse 24 schwenkbar an dem Schlosskörper 22 gelagert. Zum Fixieren der Paketempfangsbox 5 an dem Türblatt 2 und an der Türzarge 3 wird das Sicherungselement 16 durch den Spalt zwischen Schlosskörper 22 und Klemmbacke 23 gezogen. Das Klemmschloss 21 kann zudem ein Federelement aufweisen, welches die Klemmbacke 23 in Richtung der gezeigten Klemmstellung vorspannt. Zum Entfernen der Paketempfangsbox 5 kann die Klemmbacke 23 am freien Ende zum Schlosskörper 22 hin gedrückt werden, damit das Sicherungselement 16 durch das Klemmschloss 21 durchrutschen kann.

Die Paketempfangsbox 5 weist zudem eine elektronische Verriegelungsvorrichtung 25 zur Verriegelung des Deckels 12 am Grundkörper 6 auf. Die Verriegelungsvorrichtung 25 weist ein Riegelelement 26 an der Innenseite des Deckels 12 und eine Riegelaufnahme 27 an der Innenseite einer Seitenwand 7 des Grundkörpers 6 (hier der dem Scharnier 13 gegenüberliegenden Längsseite 9) auf. Das Riegelelement 26 weist einen Riegelkörper 28 auf, welcher in eine entsprechende Aufnahmeöffnung 29 der Riegelaufnahme 27 einführbar ist. In der gezeigten Ausführung weist die Verriegelungsvorrichtung 25 ein Betätigungs- bzw. Freigabeelement 41 (vgl. Fig. 4, 5) an der Außenseite des Deckels 12 auf, welches mit einem (nicht gezeigten) Berechtigungsnachweiselement, beispielweise einer Chipkarte, betätigbar ist. Die Verriegelungsvorrichtung 25 ist soweit an sich bekannt, so dass auf nähere Ausführungen hierzu verzichtet werden soll. Darüber hinaus weist die Riegelaufnahme 27 eine Versteifungsleiste 30 mit der Aufnahmeöffnung 29 für den Riegelkörper 28 des Riegelelements 26 auf. Die Versteifungsleiste 30 erstreckt sich in horizontaler Richtung im Wesentlichen über die gesamte Breite der Seitenwand 7 des Grundkörpers 6.

In der Fig. 7 bis 9 ersichtlich, kann die Paketempfangsbox 5 eine Hebeeinrichtung 31 zum Anheben eines in dem Aufnahmeraum 15 angeordneten Paketes 14 aufweisen. In der gezeigten Ausführung weist die Hebeeinrichtung 31 ein Zugelement 32 in Form eines im Wesentlichen zugfesten, jedoch verformbaren Zugbandes auf. Das Zugelement 32 weist am einen Ende einen am Grundkörper 6 fixierten Befestigungsabschnitt 33 und am anderen Ende einen vom Benutzer bedienbaren Zugabschnitt 34 auf. Dazwischen erstreckt sich ein Hebeabschnitt 35 entlang der Schmalseiten 8 und entlang des Bodens 11 des Grundkörpers 6. Dadurch ist das Zugelement 32 abschnittsweise unterhalb eines in dem Aufnahmeraum 15 der Paketempfangsbox 5 angeordneten Paketes 14 angeordnet (vgl. Fig. 8). Durch Anziehen am Zugabschnitt 35 des Zugelementes 32 kann das Paket 14 in einfacher Weise aus dem Grundkörper 6 gehoben werden (vgl. Fig. 9).

In der gezeigten Ausführung weist die Hebeeinrichtung 31 an einer Seitenwand 7 des Grundkörpers 6 eine Halterung 36 für den Befestigungsabschnitt 33 des Zugelements 32 und an der gegenüberliegenden Seitenwand 7 des Grundkörpers 6 ein Ösenelement 38 mit einer Öffnung zum Durchziehen des Zugabschnitts 34 des Zugelements 32 auf. Der Zugabschnitt 34 des Zugelements 32 weist am freien Ende eine Durchrutschsicherung 39 in Form einer Verbreiterung auf.

Darüber hinaus weist der Grundkörper 6 der Paketempfangsbox 5 zwei Griffmulden 40 auf, welche von den gegenüberliegenden Schmalseiten 8 des Grundkörpers 6 nach innen gewandt sind. Das Ösenelement 38 der Hebeeinrichtung 31 ist an einer Oberseite einer der Griffmulden 40 angeordnet.

## Patentansprüche

1. Paketempfangsbox (5) zur Anordnung an einem Türblatt (2), mit einem vier Seitenwände (7) und einen Boden (11) aufweisenden Grundkörper (6), welcher einen Aufnahmeraum (15) für ein Paket (14) aufweist, mit einem Deckel (12) zum Verschließen des Aufnahmeraumes (15) des Grundkörpers (6), mit einem Sicherungselement (16), insbesondere einem Sicherungsband, zum Anordnen zwischen dem Türblatt (2) und einer das Türblatt (2) aufnehmenden Türzarge (3) und mit einer Halteeinrichtung (17) zur Sicherung des Sicherungselementes (16) an dem Grundkörper (6), **dadurch gekennzeichnet, dass** der Grundkörper (6) eine in den Aufnahmeraum (15) führende Durchtrittsöffnung (18) zum Durchtritt des Sicherungselementes (16) aufweist, wobei die Halteeinrichtung (17) an der Innenseite einer Seitenwand (7) des Grundkörpers (6) angebracht ist.

2. Paketempfangsbox (5) nach Anspruch 1, **dadurch gekennzeichnet, dass** die Halteeinrichtung (17) ein Klemmschloss (21) mit einem Schlosskörper (22) und einer schwenkbar an dem Schlosskörper (22) gelagerten Klemmbacke (23) aufweist.

3. Paketempfangsbox (5) nach Anspruch 1 oder 2, **dadurch gekennzeichnet, dass** die einen zwei Seitenwände (7) des Grundkörpers (6) als Längsseiten (9) und die anderen zwei Seitenwände (7) als Schmalseiten (8) des Grundkörpers (6) ausgebildet sind, wobei die Halteeinrichtung (17) an der Innenseite einer der Schmalseiten (8) des Grundkörpers (6) angebracht ist.

4. Paketempfangsbox (5) nach einem der Ansprüche 1 bis 3, **dadurch gekennzeichnet, dass** je eine Halteeinrichtung (17) und eine Durchtrittsöffnung (18) an gegenüberliegenden Seitenwänden (7) des Grundkörpers (6), vorzugsweise an den Schmalseiten (8) des Grundkörpers (6), vorgesehen sind, wobei die Halteeinrichtungen (17) und die Durchtrittsöffnungen (18) vorzugsweise im Wesentlichen auf derselben Höhe an den gegenüberliegenden Seitenwänden (7) angeordnet sind.

5. Paketempfangsbox (5) nach einem der Ansprüche 1 bis 4, **dadurch gekennzeichnet, dass** die Halteeinrichtung (17) in Einführrichtung des Sicherungselementes (16) gesehen unmittelbar hinter der Durchtrittsöffnung (18) des Grundkörpers (6) angeordnet ist.

6. Paketempfangsbox (5) nach einem der Ansprüche 1 bis 5, **dadurch gekennzeichnet, dass** das Sicherungselement (16) einen Stopper (19) zur Anordnung an einer von der Paketempfangsbox (5) abgewandten Innenseite des Türblatts (2) aufweist, wobei das Sicherungselement (16) vorzugsweise zudem einen Klebestreifen (20) zur Befestigung an dem Türblatt (2) oder an der Türzarge (3) aufweist.

7. Paketempfangsbox (5) nach einem der Ansprüche 1 bis 6, **dadurch gekennzeichnet, dass** die Halteeinrichtung (17) in der oberen Hälfte, insbesondere im obersten Drittel, vorzugsweise im obersten Fünftel der Seitenwand (7) des Grundkörpers (6) angebracht ist.

8. Paketempfangsbox (5) nach einem der Ansprüche 1 bis 7, **dadurch gekennzeichnet, dass** eine Verriegelungsvorrichtung (25) zur Verriegelung des Deckels (12) am Grundkörper (6) vorgesehen ist, wobei die Verriegelungsvorrichtung (25) ein Riegelelement (26) an der Innenseite des Deckels (12) und eine Riegelaufnahme (27) an der Innenseite einer Seitenwand (7) des Grundkörpers (6) aufweist.

9. Paketempfangsbox (5) nach Anspruch 8, **dadurch gekennzeichnet, dass** die Riegelaufnahme (27) eine sich im Wesentlichen über die gesamte Breite der Seitenwand (7) des Grundkörpers (6) erstreckende Versteifungsleiste (30) mit einer Aufnahmeöffnung (29) für das Riegelelement (26) aufweist.

10. Paketempfangsbox (5) nach einem der Ansprüche 1 bis 9, **dadurch gekennzeichnet, dass** eine Hebeeinrichtung (31) zum Anheben eines in dem Aufnahmeraum (15) angeordneten Paketes (14) vorgesehen ist.

11. Paketempfangsbox (5) nach Anspruch 10, **dadurch gekennzeichnet, dass** die Hebeeinrichtung (31) ein Zugelement (32), insbesondere ein Zugband aufweist, welches einen am Grundkörper (6) befestigten Befestigungsabschnitt (33), einen am Boden (11) des Grundkörpers (6) anordenbaren Hebeabschnitt (35) und einen Zugabschnitt (34) zur Aufbringung einer Zugkraft auf das Zugelement (32) aufweist.

12. Paketempfangsbox (5) nach Anspruch 11, **dadurch gekennzeichnet, dass** an einer Seitenwand (7) des Grundkörpers (6) eine Halterung (36) für den Befestigungsabschnitt (33) des Zugelements (32) und an einer gegenüberliegenden Seitenwand (7) des Grundkörpers (6) ein Ösenelement (38) zum Durchziehen des Zugabschnitts (34) des Zugelements (32) vorgesehen ist.

13. Paketempfangsbox (5) nach Anspruch 12, **dadurch gekennzeichnet, dass** der Zugabschnitt (34) des Zugelements (32) am freien Ende eine Durchrutschsicherung (39), insbesondere in Form einer Verbreiterung, aufweist.

14. Paketempfangsbox (5) nach einem der Ansprüche 1 bis 13, **dadurch gekennzeichnet, dass** der Grundkörper (6) zumindest eine von einer Seitenwand (7) des Grundkörpers (6) nach innen abstehende Griffmulde (40) aufweist, wobei bevorzugt das Ösenelement (38) der Hebeeinrichtung (31) an einer Oberseite der Griffmulde (40) angeordnet ist.

15. Eingangsbereich (1) mit einem Türblatt (2), einer das Türblatt (2) aufnehmenden Türzarge (3) und einer Paketempfangsbox (5), **dadurch gekennzeichnet, dass** die Paketempfangsbox (5) nach einem der Ansprüche 1 bis 14 ausgebildet ist, wobei das Sicherungselement (16) zwischen Türblatt (2) und Türzarge (3) hindurchgeführt ist.
